# EUROPÄISCHE PATENTSCHRIFT

(11) **EP 0 752 954 B1**
(45) Veröffentlichungstag und Bekanntmachung des Hinweises auf die Patenterteilung: **10.06.1998**
(21) Anmeldenummer: 95913167.3
(22) Anmeldetag: 29.03.1995
(51) Int. Cl.: B65D 1/36, B65D 1/30, B65D 71/50, A47G 23/04

(54) **BEHÄLTNIS FÜR SPEISEN, INSBESONDERE ZUM SERVIEREN, AUFBEWAHREN UND TRANSPORTIEREN**
CONTAINER, IN PARTICULAR FOR SERVING, CONSERVING AND TRANSPORTING FOODSTUFFS
RECIPIENT, NOTAMMENT POUR SERVIR, CONSERVER ET TRANSPORTER DES ALIMENTS

(30) Priorität: 29.03.1994 DE 4410943; 23.02.1995 DE 19506394
(43) Veröffentlichungstag der Anmeldung: 15.01.1997
(73) Patentinhaber: Pappler, Robert, 84539 Ampfing (DE)
(72) Erfinder: Pappler, Robert, 84539 Ampfing (DE)
(74) Vertreter: KUHNEN, WACKER & PARTNER
(86) Internationale Anmeldenummer: EP9501170
(87) Internationale Veröffentlichungsnummer: WO9526303

(56) Entgegenhaltungen:
- EP-A- 0 400 474
- WO-A-95/03732
- FR-A- 1 529 853
- FR-A- 1 568 724
- FR-A- 2 301 449
- FR-A- 2 372 743
- GB-A- 1 257 094
- US-A- 3 417 895
- US-A- 3 885 672
- US-A- 4 081 646

## Beschreibung

Die Erfindung bezieht sich auf ein Behältnis für Speisen, insbesondere zum Servieren, Aufbewahren und Transportieren von Speisen oder ähnlichem gemäß dem Oberbegriff des Patentanspruchs 1, und insbesondere auf ein Behältnis, mit dem warme Speisen auch nach Transport über längere Strecken ausreichend warm serviert werden können, gemäß dem Oberbegriff des Patentanspruchs 1.

Solche Behältnisse, beispielsweise gemäß US 4081646, dienen beispielsweise dazu, Speisen in sich aufzunehmen, damit sie vom Herstellungsort, wie z. B. einer Großküche, zum Bestimmungsort transportiert werden können, wobei die in den Behältnissen aufgenommenen Speisen lange im Herstellungszustand gehalten werden sollen. Am Bestimmungsort angekommen, werden die Speisen der Einfachheit halber dann in den Behältnissen serviert und aus ihnen verzehrt.

Wegen der einfachen Handhabung werden solche Behältnisse heutzutage bei der Versorgung von Altenheimen, Krankenhäusern, Kantinen oder dergleichen eingesetzt. Darüber hinaus sind solche Behältnisse als Verpackungsmaterial von sogenannten "Fast-Food" Essen bekannt. Im letzteren Fall ist das Behältnis allerdings als Einwegware ausgelegt.

Zur Vermeidung von unnötigem Abfall wird in der eigenen älteren Patentanmeldung DE-A-43 25 205 ein Behältnis gemäß dem Oberbegriff des Patentanspruchs 1 vorgeschlagen, das als Mehrwegschale verwendbar ist, dabei jedoch weiterhin einfach und wirtschaftlich herstellbar ist, und nach wie vor einen sicheren und guten Abschluß der Speisen nach außen gewährleistet. Zu diesem Zweck sind die Boden- und Deckelteile des Behältnisses identisch geformt und durch einen dazwischen angeordneten Verbindungskörper zusammengehalten, der zumindest bereichsweise elastisch verformbar ist.

Aufgabe der vorliegenden Erfindung ist es, das Behältnis, das sich hinsichtlich der Thermokonservierung einerseits und bezüglich der Handhabung andererseits gut bewährt hat, so weiterzubilden, daß die Zusammenstellung des Behältnisses noch einfacher bewerkstelligt werden kann.

Diese Aufgabe wird durch die Merkmale des Patentanspruchs 1 gelöst. Erfindungsgemäß wird nach wie vor mit einem Deckel- und einem Bodenteil gearbeitet, die identische schalenförmige Konturen aufweisen. Dies führt dazu, daß die Schalenteile nach wie vor ohne weiteres stapelbar sind. Es führt darüber hinaus zu dem zusätzlichen Vorteil, daß das zusammengesetzte Behältnis von beiden Seiten mit identisch ausgebildeten Isolierkörpern bestückt werden kann, so daß die im Behältnis aufgenommenen Speisen wesentlicher länger die Einfülltemperatur halten. Dabei ist zu berücksichtigen, daß solche Behältnisse in der Regel mehrere Vertiefungen haben, so daß die Speisen in Einzel-Portionierung transportiert werden. In vielen Fällen befinden sich deshalb in den Vertiefungen Speisen unterschiedlicher Natur, wie z.B. warme Fleischspeisen in einer der Vertiefungen, während die angrenzende Vertiefung eine Nachspeise bzw. einen Salatbestandteil enthält, der gerade die Wärme der warmen Speisen nicht aufnehmen soll. Mit den identisch auszubildenden Isolierkörpern können die Vertiefungen in den Behältnisteilen thermisch gut gegeneinander abgeschirmt werden. Dadurch, daß an das Deckelteil eine zumindest bereichsweise elastischer, um die Vertiefung geschlossen umlaufender Verbundungskörper angeformt ist, werden zur Herstellung bzw. zur Zusammenstellung des Behältnisses lediglich noch zwei Teile benötigt, was Vorteile hinsichtlich der Hygiene einerseits und des Aufwands beim Zusammenstellen andererseits bzw. beim Spülvorgang mit sich bringt. Es hat sich gezeigt, daß es unter Zuhilfenahme gängiger Spritzgieß-Techniken ohne weiteres möglich ist, an das Deckelteil Verbindungskörper anzuformen, beispielsweise anzuspritzen, die sich an den entscheidenden Bereichen hinsichtlich der mechanischen Eigenschaften erheblich von denjenigen des Deckelteils unterscheiden. Die erfindungsgemäße Gestaltung des Behältnisses wird dementsprechend nicht zu einer Verteuerung, jedoch zu einer erheblichen Vereinfachung des Zusammenstell-Vorgangs. Selbst mit einer sehr effektiv arbeitenden isolierenden Einfassung des Behältnisses sind nur drei unterschiedlich zu gestaltende Bauelemente erforderlich, wobei dem Isolierkörper weitere Funktionen, wie z. B. eine gegenseitige Verriegelungsfunktion beim Stapeln während des Transportes übertragen werden können. Entscheidend ist, daß der Verbindungskörper dauerhaft am Deckelteil des Behältnisses angebracht ist, wobei beispielsweise eine bestimmte Klebetechnik Anwendung finden kann. Von besonderem Vorteil ist jedoch die einstückige Ausbildung von Verbindungskörper und Deckelteil, da sich hier auch die besten hygienetechnischen Randbedingungen einstellen. Mit der Erfindung können die Speisen in noch besserer Qualität ausgeliefert und serviert werden.

Wenn die Formgebung bzw. Geometrie des Boden- und Deckelteils (ohne Berücksichtigung des Verbindungskörpers) identisch ist, so ergeben sich erhebliche Vorteile hinsichtlich der Herstellung, da gegebenenfalls mit identischen Spritzgieß-Werkzeugen gearbeitet werden kann. Die geformten Teile sind dann doppelfunktionell entweder als Boden- oder Deckelteil verwendbar, insbesondere dann, wenn mit einem Verbindungskörper gearbeitet wird, der nicht angespritzt, sondern auf andere Weise dauerhaft mit dem Deckelteil verbunden wird. Außerdem ergibt sich mit der identischen Formbildung automatisch eine identische Außenkontur ohne weitere Nachbearbeitungen. Außerdem schmiegt sich der in identischer Form auszubildende Isolierkörper gleichermaßen an das Deckelteil wie an das Bodenteil an, so daß eine allseitige thermische Isolierung der gewünschten Behältnisbereiche sichergestellt ist.

Der Dichtungsring kann in vorteilhafter Weise dazu herangezogen werden, die Isolierkörper selbsthemmend am Behältnis zu fixieren, wobei dessen Werkstoffeigenschaften zu diesem Zweck gut ausgenützt werden können, beispielsweise die Elastizität bzw. die Oberflächenrauigkeit, die sich von der Oberflächenqualität des Deckelteils unterscheiden kann. Selbst unterschiedlichste Oberflächengestaltungen lassen sich in der Weise in das System integrieren, daß eine Anformung des Verbindungskörpers an das Deckelteil gewählt wird.

Vorteilhafterweise hat der Dichtungsring ein H-Querschnittsprofil, von dem ein Schenkelabschnitt in die Wandung des Deckelteils übergeht. Hierdurch wird eine besonders innige Verbindung zwischen Deckelteil und Dichtungsring erzielbar. Es ergibt sich darüber hinaus der zusätzliche Vorteil, daß ein glatter Übergang zwischen dem Schenkelabschnitt und dem Deckelteil entsteht, in dem sich keine Speisereste halten können, wodurch die hygienetechnischen Anforderungen mit Leichtigkeit erüllt werden können. Auch können an dieser Stelle keinerlei Spülschattten entstehen, so daß auch das äußere Erscheinungsbild nach längerem Gebrauch des Deckels nicht leidet. Der H-Querschnitt hat dabei den besonderen Effekt, daß sich die vom Deckelteil wegerstreckenden H-Schenkel beim Zusammensetzen des Behältnisses bzw. beim Aufsetzen des Deckelteils auf das Bodenteil unter Aufweitung des H biegeelastisch verformen, so daß sich die H-Schenkel mehr oder weniger flächig an die betreffenden Gegenflächen des Bodenteils anlegen. Auf diese Weise entsteht eine umlaufende Abdichtung der Vertiefungen im Bodenteil, wobei diese Dichtung auch verhältnismäßig großflächig quasi über die gesamte Höhe der H-Schenkel sichergestellt ist.

Vorteilhafte Weiterbildungen der Erfindung sind Gegenstand der Unteransprüche.

Es hat sich als besonders vorteilhaft erwiesen, den innenliegenden Schenkel des H elastisch beispielsweise weich auszubilden, so daß sich dieser beim Zusammenfügen der Behältnisteile, in denen die Vertiefungen vorzugsweise mit schrägen Wandungen versehen sind, nach innen - in Richtung der Vertiefungen - elastisch auslenkt, damit der Steg des H unter Zug setzt und schließlich den äußeren Schenkel des H radial nach innen in satten Anlagekontakt mit dem Einfassungsrand des Bodenteils bringt. Über die Neigung der Seitenwände der Vertiefungen im Bodenteil kann Einfluß auf die Innigkeit der Abdichtung über die Schenkel des H genommen werden. Vorzugsweise ist die Neigung so gestaltet, daß sie einen gewissen Grenz-Neigungswinkel zur Vertikalen nicht unterschreitet, was den besonderen, zusätzlichen Vorteil mit sich bringt, daß sich eine sehr leichte Reinigung ohne die Gefahr von Spülschatten ergibt und darüber hinaus der Vorteil gegeben ist, daß sich bei Herstellung des Behältnisses im Spritzgießverfahren automatisch ein verhältnismäßig großer, V-förmiger Freiraum zwischen den einzelnen Vertiefungen im Behältnisboden ergibt, in den dann relativ weit nach innen, d.h. auf den dazwischen liegenden Steg, Abschnitte des Isolierkörpers greifen können. Die thermische Abschirmung der einzelnen Behältersegmente gegeneinander wird auf diese Weise weiter verbessert, so daß es sogar gelingt, in der einen Vertiefung eine extrem heiße Speise von etwa 80°C und im daneben liegenden Behältnis etwa eine Nachspeise oder einen kühl zu servierenden Salat unterzubringen.

Vorzugsweise ist der innen liegende Schenkelabschnitt elastischer als der außen liegende Schenkelabschnitt ausgebildet. Dies kann entweder durch unterschiedliche Materialwahl oder aber durch unterschiedliche Geometrien der Schenkel des H geschehen.

Insbesondere dann, wenn das Material des Dichtungsrings mit Ausnahme des innenliegenden Schenkelabschnitts identisch mit dem Material des Deckelteils ist, ist es von Vorteil, den Dichtungsring gemäß Patentanspruchs 4 auszubilden und mit Verriegelungsabschnitten zu versehen, hinter die dann der Einfassungsrand des Bodenteils beim Zusammenfügen der Behältnisteile schnappen kann. In diesem Fall kann das Material des Dichtungsrings sogar relativ hart gewählt sein und beispielsweise durch Polypropylen oder Polyethylen gebildet sein. Vorteilhafterweise sind die Verriegelungsabschnitte nicht über den gesamten Umfang in gleicher Formgebung vorhanden, sondern nur an denjenigen, ausgewählten Bereichen, an denen es für die Verriegelung und die Entriegelung am günstigsten ist. Dies sind vorzugsweise die Seitenränder, die beim Zusammenfügen bzw. beim Trennen von Dekkel- und Bodenteil angefaßt werden. Das Öffnen wird auf diese Weise vereinfacht, da das Behältnis lediglich einmal angefaßt werden muß und kein Umgreifen auf die beiden anderen, gegenüberliegenden Seitenränder des Behältnisses stattfinden muß.

Vorzugsweise sind entsprechend der Weiterbildung nach Anspruch 5 an diesen Verriegelungsabschnitten innenseitig Vorsprünge ausgebildet, die zum Einrasten des Einfassungsrandes des Bodenteils mit dem äußeren Schenkel des H hinter den Einfassungsrand schnappen. Hierdurch wird das Deckelteil nach unten gezogen und dabei formschlüssig mit dem Bodenteil verriegelt, wobei der Einfassungsrand des Bodenteils zur Verriegelung in die Mulde eingreift. Die Mulde kann zusätzlich auch in Längsrichtung des Einfasungsrandes ausgeformt werden, um die Voraussetzung dafür zu schaffen, daß der Einfassungsrand des Bodenteils am entsprechenden Verriegelungsbereich etwas breiter gestaltet werden kann, wodurch auch bei herstellungsbedingten Maßabweichungen eine zuverlässige Schnappverbindung bereitgestellt wird.

Ist der Verriegelungsabschnitt gemäß Anspruch 6 lediglich an den Teilabschnitten vorgesehen, an denen das Behältnis zum Öffnen angefaßt wird, wird das Öffnen des Behältnisses erleichtert. Als besonders vorteilhaft hat es sich erwiesen, wenn gemäß Anspruch 7 lediglich an einem Seitenrand mindestens ein Haken vorgesehen ist, der hinter den Einfassungsrand des Bodenteil bringbar ist und somit den Einfassungsrand von außen umfaßt, wodurch der Behälter eine Kippbewegung beim Öffnen und Schließen des Behälters ausführt. Dadurch ist ein kontrolliertes Aufsetzen des Deckelteils auf das Bodenteil gegeben. Es hat sich ferner gezeigt, daß diese Art der Verriegelung insbesondere dann eine ausreichend hohe Dichtkraft über den ganzen Umfang sicherstellt, wenn der Werkstoff für das Deckelteil fester gewählt wird, beispielsweise aus der Gruppe der Polypropylene.

Mit der Weiterbildung des Anspruchs 8 ergibt sich eine sehr effektive und einfache Methode des Öffnens des Behältnisses selbst für den Fall, daß sich bei Abkühlung des Innenraums bzw. der Abteilungen im Behältnis ein Unterdruck entwickeln sollte. Durch die Ausnehmung bzw. das Loch im Deckelteil kann sehr einfach beim Ansetzen der Hand ein Daumen eingeführt werden, der sich dann am Bodenteil abstützt, woraufhin die beiden Teile des Behältnisses quasi auseinander gehebelt werden können. Es hat sich gezeigt, daß für eine solche Vertiefung regelmäßig genügend Platz insbesondere dann verbleibt, wenn Behältnisse mit mehreren Vertiefungen vorgesehen sind. In diesem Fall wird dann bevorzugterweise der randseitige Zwickelraum zwischen benachbarten Vertiefungen für die Ausbildung des Lochs genutzt.

Eine weitere Erleichterung zum Öffnen des Behältnisses kann gemäß Anspruch 9 beispielsweise dadurch erreicht werden, daß, wenn insbesondere nur eine Vertiefung im Behältnis vorgesehen und somit kein Zwickelbereich zwischen mehreren Vertiefungen vorhanden ist, der Steg des H-Querschnittprofils so verbreitert wird, daß das Loch im verbreiterten Steg ausgebildet wird. Der entsprechende Einfassungsrand des Bodenteils kann dann ebenfalls verbreitert ausgebildet und gegebenenfalls mit einer Noppe versehen sein.

Das vorstehend beschriebene Öffnen des Behältnisses wird mit der Weiterbildung gemäß Anspruch 10 noch weiter erleichtert. Die Noppe ragt in das Loch hinein, wenn das Behältnis geschlossen ist. Dadurch wird nicht nur eine fluchtende Positionierung der Behälterteile sichergestellt, sondern eine Stützfläche für den Daumen, die einen verringerten Abstand vom oberen Rand des gegenüberligenden Lochs hat. Mit dieser vorteilhaften Weiterbildung ist gewährleistet, daß auch Anwender des Behältnisses, die beispielsweise längere Fingernägel oder einen größeren Daumen haben, keine Schwierigkeiten bekommen, das Behältnis zu öffnen. Darüberhinaus kann mit diesem zum Öffnen des Behältnisses vorteilhaften Zusammenwirken der Noppe und des Lochs, der Zwickelbereich kleiner gestaltet werden, da auch das Loch und dementsprechend die Noppe kleiner gehalten werden können, ohne daß dabei die Bedienungsfreundlichkeit hinsichtlich des Öffnens des Behältnisses darunter leidet.

Ist der außenliegende Dichtungsschenkel gemäß Anspruch 11 mit einer Lasche versehen, so können die Finger des Anwenders diese Laschen hintergreifen, was das Öffnen des Behältnisses zusätzlich unterstützt und vereinfacht. Die Lasche bildet eine ausreichend große Stützfläche für den Zeigefinger, so daß auch von schwächeren Personen, wie z.B. Senioren eine ausreichend große Kraft aufgebracht werden kann, um die Verriegelung zu lösen.

Mit der Weiterbildung des Anspruchs 11 wird das Öffnen zusätzlich unterstützt, indem symmetrische Öffnungskräfte auf die Behältnisteile aufgebracht werden können. Die Laschen können von den Fingern des Anwenders mit Leichtigkeit hintergriffen werden. Sollte beispielsweise kein Zwickelbereich für das Loch vorhanden sein, so können auch zusätzliche Laschen am Einfassungsrand des Bodenteils vorgesehen sein, die seitlich wegstehen und an denen die Finger zum Öffnen des Behältnisses angreifen können. Durch die entgegengesetzte Hebelwirkung der Laschen wird das Behältnis dann geöffnet.

Werden die Laschen am Dichtungsring gemäß Anspruch 13 seitlich zu den Löchern gegensinnig versetzt angeordnet, so ist das Deckelteil beim Öffnen durch Hintergreifen der Laschen auf einfache Weise waagrecht abnehmbar, ohne Gefahr zu laufen, daß das Deckelteil nach dem schlagartigen Entriegeln des Hintergriffs zu schnell vom Bodenteil wegkippt. Denn die betreffenden, beim Öffnungsvorgang an den Verriegelungsabschnitten angreifenden Kräftepaare erzeugen entgegengerichtete Momente, die sich beim Abheben des Deckelteils kompensieren.

Das Lösen der Veriegelungsabschnitte vom Einfassungsrand des Bodenteils kann mit der Weiterbildung gemäß Anspruch 14 weiter begünstigt werden. Denn der Dichtungsschenkel kann im Bereich des Verriegelungsabschnitts leichter durch Anpacken an der Lasche nach außen gezogen bzw. gebogen werden. Sollte dennoch das Widerstandsmoment des äußeren Dichtungsschenkel für ein einfaches Loslösen des Deckels hinderlich sein, so kann durch ein ausreichendes Spiel des Deckelteils eine Verschiebung des Dichtelements auf dem Bodenteil bei einem stabilen Umfassungsrahmen vorgesehen sein, wodurch die Schnappverbindung des Boden- und Deckelteils gelöst wird.

Mit der Weiterbildung der Außenflächen des Dichtungsschenkels gemäß Patentanspruch 15 läßt in besonders einfacher Weise eine selbsthemmende Befestigung eines Isolierkörpers an der Außenseite von Deckel- und Bodenteil realisieren. Diese V-förmige Gestaltung der Außenfläche muß nicht notwendigerweise über den gesamten Umfang des Dichtungsrings ausgebildet sein. Es genügt vielmehr, diese Gestaltung an ausgewählten Positionen über den Umfang hinweg vorzusehen.

Bei dieser Weiterbildung ist es dann von Vorteil, gemäß Anspruch 16 die anderen Schenkelabschnitte, d.h. die der Vertiefung zugewandten Schenkelabschnitte biegeelastisch verformbar auszubilden.

Die erfindungsgemäße Gestaltung des Behältnisses eröffnet die Möglichkeit, Deckel- und Bodenteil aus unterschiedlichen Materialien herzustellen. Auf diese Weise kann jedes Teil für sich im Hinblick auf das spezielle Funktionsprofil optimiert werden. Das Bodenteil wird nach wie vor aus einem verschleißfreiem, insbesondere kratzfestem und wiederverwertbarem Material wie z.B. Melamin-Harz oder auch Porzellan gefertigt, während das Deckelteil aus einem weicheren Material hergestellt sein kann. Das Deckelteil kann zudem auch transparent gehalten sein, so daß seine Funktion als Deckelteil und Verbindungskörper-Träger sofort erkennbar ist. Weiterhiun kann auch der Inhalt des Behältnisses bereits vor dem Öffnen des Behältnisses identifiziert werden. Es hat sich gezeigt, daß diese Gestaltung im zunehmenden Maße in Krankenhausküchen eine Rolle spielt, da man heutzutage dazu übergeht, das Essen individuell in Abhängigkeit vom Zustand bzw. der Belastbarkeit der Patienten zusammenzustellen.

Weiter Ausgestaltungen sind Gegenstand der übrigen Unteransprüche.

Nachstehend werden anhand schematischer Zeichnungen mehrere Ausführungsbeispiele der Erfindung näher erläutert. Es zeigen:
- Fig. 1: eine Explosionsdarstellung eines Behältnisses für Speisen gemäß einer Ausführungsform der vorliegenden Erfindung;
- Fig. 2: im vergrößerten Maßstab eine Querschnittsansicht des Dichtungsrings im entspannten Zustand mit aufgesetztem Isolierkörper;
- Fig. 3: eine Querschnittsansicht des Dichtungsrings im zusammengesetzten Zustand des Behältnisses für Speisen;
- Fig. 4: eine Schnittansicht des Behältnisses im zusammengesetzten Zustand im Zwickelbereich des Behältnisses mit mehreren Vertiefungen;
- Fig. 5: eine Querschnittsansicht des Behältnisses im zusammengesetzten Zustand außerhalb des Verriegelungsabschnittes;
- Fig. 6: eine Gesamtquerschnittsansicht des Behältnisses für Speisen im zusammengesetzten Zustandes mit aufgesetzten Isolierkörpern; und
- Fig. 7: eine perspektivische Ansicht zweier zusammengesetzter Isolierkörper;
- Fig. 8: eine Schnittansicht einer weiteren Ausführungsform des Behältnisses im zusammengesetzten Zustand im Bereich des randseitigen Zwickels eines Behältnisses mit mehreren Vertiefungen, bei einer Schnittführung entlang der Linie VIII-VIII in Figur 9 ;
- Fig. 9: eine Ansicht des Deckelteils gemäß Fig. 8 von oben;
- Fig. 10: die Einzelheit "X" gemäß Fig. 8 ; und
- Fig. 11: eine perspektivische Ansicht des Verriegelungsabschnitts der Ausführungsform gemäß Fig. 8 in Überkopflage des Deckelteils.
- Fig. 12: eine Draufsicht des Deckelteils einer weiteren Ausführungsform, die einen verbreiterten Steg des H-Querschnittprofils aufweist.
- Fig. 13: eine perspektivische Ansicht des Verriegelungsabschnitts mit einer weiteren Lasche, die am Einfassungsrand des Bodenteils angebracht ist.

Wie in Fig. 1 gezeigt, weist das erfindungsgemäße Behältnis 1 ein Deckelteil 301A und ein mit identischen schalenförmigen Konturen ausgebildetes Bodenteil 301B auf, wobei an das Deckelteil 301A ein Verbindungskörper 203 dauerhaft angebracht, vorzugsweise angeformt, ist. Die in Fig. 1 dargestellte Ausführungsform weist drei als Aufbewahrungsabschnitte der Speisen fungierende Vertiefungen 5A, 5B und 5C auf. Die Anzahl der Vertiefungen kann aber an den praxisnahen Erfordernisse angepaßt werden, so daß das Boden- bzw. Deckelteil 301A, 301B ebenso nur mit einer Vertiefung versehen werden können.

Werden mindestens zwei Vertiefungen in das Boden- bzw. Deckelteil ausgebildet, so bilden sich neben dem Einfassungsrand 7 der Grundplatte Stege 9 innerhalb des Behältnisses aus. Weisen das Boden- bzw. Deckelteil vorzugsweise mehrere Vertiefungen auf, so kann in dem Zwickel zwischen zwei Vertiefungen in der Nähe des Randbereiches des Behältnisses, insbesondere im Deckelteil, eine Ausnehmung vorzugsweise ein Loch (240) vorgesehen sein. Das Loch im Deckelteil 301A sollte größenmäßig derart ausgebildet sein, daß ein einfaches und unproblematisches Hindurchschieben der zum Öffnen des Behältnisses herangezogenen Finger möglich ist.

In Fig. 2 ist das Querschnittsprofil 11 des in H-Form ausgebildeten Verbindungskörper 203, vorzugsweise als Dichtungsring 203A dargestellt, wobei zusätzlich der Querschnitt eines auf das Deckelteil aufgesetzten Isolierkörpers ebenfalls gezeigt ist. Ist der Verbindungskörper 203 an das Deckelteil 301A angeformt, so wird hierzu vorzugsweise der innere obere Schenkelabschnitt des beispielsweise als H-Profil ausgelegten Verbindungskörper 203 herangezogen, der in das Deckelteil übergeht. Die äußeren Dichtungsschenkel 220A, 222A sind mit einer abgeschrägten Außenumfangsoberfläche dargestellt, die auf eine durch den Verbindungskörper verlaufenden Symmetrieebene V-förmig zulaufen. Vorzugsweise schließen die abgeschrägten Außenumfangsoberflächen der Dichtungsschenkel 220A, 222A vorzugsweise einen Winkel von 10° mit der Vertikalen ein. Die Abschrägung der Außenumfangsoberfläche dient dazu, einen Reibekontakt mit einem auf die Schrägung abgestimmten Isolierkörper herzustellen, der so mit Ausnehmungen 280 versehen ist, daß er die äußeren Dichtungsschenkel 220A, 222A des Verbindungskörpers 203 ohne Stoßkontakt mit dem Boden der Ausnehmung 280 aufnehmen kann, so daß die Isolierkörper 202A lediglich in Anlagekontakt mit der abgeschrägten Außenumfangsoberfläche der Dichtungsschenkel 220A, 222A kommen. Der untere außenliegende Dichtungsschenkel des als H-Profil ausgelegten Verbindungskörper 203 kann darüber hinaus zusätzlich mit einem Vorsprung 221 bzw. einer (Schnapp-)Nase auf der Innenseite des Schenkelabschnittes 220A versehen sein. Dieser Vorsprung bildet mit dem Steg 225 eine Mulde 227, in die der Einfassungsrand 7 des Bodenteils 301B einbringbar ist.

Der innenliegende Schenkelabschnitt 220B des Verbindungskörpers 203 kann wie in Fig. 2 gezeigt aus einem anderen Material, insbesondere weicherem oder elastischerem Material im Vergleich zu den äußeren Schenkelabschnitten hergestellt sein, so daß eine Biegefunktion zur Erzeugung einer Zugspannung im Steg 225 auf einfache Weise erzeugt werden kann, und der Schenkel 220B sich der Schräge der Ausnehmung besser anschmiegen kann.

Als Werkstoff für die Schenkelabschnitte 220B kann z.B. ein Silikonkautschuk dienen, während der übrige Verbindungskörper z.B. aus Polypropylen, d.h. einem härteren Kunststoff besteht.

Eine weitere Variante besteht darin, den Schenkelabschnitt 220B aus einem Material herzustellen, das im wesentlichen ein Elastomer, wie z.B. Santoprene (Synthetischer Gummi) enthält.

Der weichere Werkstoff der Schenkelabschnitte wird an den festeren Werkstoff des übrigen Verbindungskörpers bzw. des Deckelteils einstückig angeformt, und zwar vorzugsweise in einem Zweikomponenten-Spritzwerkzeug.

Wie in Fig. 3 gezeigt, wird der innenliegende Schenkelabschnitt 220B, nachdem der Einfassungsrand 7 des Bodenteils 301B in die Mulde 227 eingebracht wurde(d.h. das Behältnis befindet sich im zusammengesetzten Zustand) in Richtung der Vertiefungen 220B ausgelenkt und erzeugt somit über den Reibekontakt des Schenkelabschnittes 220B mit der abgeschrägten Wandung des Bodenteils 301B eine Zugspannung im Steg 225. Darüberhinaus wird der Einfassungsrand 7 zusätzlich durch den Vorsprung 221 gegen ein Herausgleiten gesichert. Dieser Vorsprung 221 fungiert somit als Schnappverschluß, insbesondere dann wenn die ausliegenden Schenkelabschnitte 220A, 222A aus einem härteren bzw. schwerer verformbarerem Material als das Material des zu verbiegenden inneren Schenkelabschnitts 220B ausgestaltet sind.

In Fig. 4 ist der Zwickelbereich 242 zwischend zwei Vertiefungen gezeigt, in dem eine Ausnehmung, insbesondere ein Loch 240 in dem Deckelteil 301A vorgesehen ist. Anhand derFig. 4 soll der Mechanismus zum Öffnen des Behältnisses 1 bei Vorhandensein der Ausnehmung 240 im folgendem klargestellt werden. Wird, wie in Fig. 4 dargestellt, das Bodenteil 301B mittels dem Verbindungskörper 203 gehalten, so kann bei Einführung des Daumenglieds in das Loch 240 und Hintergreifen des äußeren Schenkelabschnittes 220A mit den verbleibenden Fingern ein einfacher Öffnungsvorgang durchgeführt wird, da das untere Bodenteil mit dem Daumenglied nach unten über den Vorsprung 227 gedrückt werden, wodurch das Deckel- bzw. Bodenteil 301A, 301B voneinander getrennt werden.

Zur besseren Handhabung ist es von Vorteil, daß lediglich bestimmte Abschnitte des Dichtungsrings, sogenannte Verriegelungsabschnitte mit dem Vorsprung 221 versehen werden und die restlichen Abschnitte des Dichtungsrings (wie in Fig. 5 dargestellt) ohne Vorsprung ausgestattet werden. In diesen Abschnitten wird das Bodenteil 301B allerdings über die auf den Einfassungsrand des Bodenteils 301B einwirkende Zugspannung gehalten, die durch Auslenkung des inneren Schenkelabschnittes 220B in Richtung der Vertiefung erzeugt wird, so daß eine umlaufende, stetig vorliegende Haltekraft zwischen dem Boden- und dem Deckelteil 301A, 301B auftritt, die bereichsweise in den Verriegelungsabschnitten durch die Vorsprünge gegen ein ungewolltes Öffnen des Behälters für einen höheren Sicherungsschutz verstärkt wird. Dadurch, daß nur an ausgewählten Stellen, vorzugsweise dort wo der Behälter zum Öffnen angefaßt wird, die Verriegelung vorliegt, wird ein Umgreifen des Benutzers zum Öffnen des Behälters vermieden.

Zur Klarstellung der vorliegenden Erfindung, ist in Fig. 6 eine Schnittdarstellung entlang der Schnittlinie I-I, die in Fig. 1 gezeigt ist, dargestellt, wobei zusätzlich die Isolierkörper, wie sie im zusammengebauten Zustand des Behältnisses auf das Boden- bzw. Deckelteil aufgesetzt werden, mit dargestellt sind. Deutlich ist in Fig. 6 zu erkennen, daß im zusammengebauten Zustand das Behältnis mit Isolierkörpern 202A, 202B eine kompakte Einheit darstellt, so daß diese Einheit auf einfache Weise stapelbar ist. Die Stapelbarkeit dieses Behältnisses mit Isolierkörpern läßt sich dadurch erhöhen, daß im Boden der Isolierkörper Einrastvorrichtungen, in Form von Ausnehmungen bzw. Vorsprüngen vorgesehen werden, die aufeinander so abgestimmt sind, daß ein seitliches Verrutschen mehrerer übereinander stapelbaren Isolierkörper verhindert wird. In Fig. 6 ist darüber hinaus gezeigt, daß die Isolierkörper den Konturen des Boden- bzw. Deckelteils folgen, aber dennoch die Möglichkeit des Vorhandenseins einer weiteren Isolierschicht beispielsweise in Form eines Luftpolsters ermöglichen. Dadurch daß die Wandungen der Vertiefungen des Boden- bzw. des Deckelteils 301A, 301B abgeschrägt sind, wobei die Schrägung der Wandabschnitte 24 einen Winkel Ó in dem Bereich um die 30° aufweisen, so ist zum einen von vornherein der Wärmeübergang zwischen den Vertiefungen durch das sich nach außen vergrößernde Volumen vermindert, und zum anderen durch die aufgrund der großzügigen Mindestbreite MB leicht einbringbaren Isolierkörper auf ein Minimalmaß verminderbar. Darüber hinaus treten wegen der abgeschrägten Wandungen nahezu keine Spülschatten im Bereich des Steges zwischen den Vertiefungen auf, da das Spülmittel nahezu ungehindert in jeden Bereich vordringen kann. Wie ebenfalls in Fig. 6 erkennbar, werden die Schenkelabschnitte des Verbindungskörpers 203, die sich im Inneren des Behältnisses und zwar an den Stegen zwischen zwei Vertiefungen befinden, jeweils in Richtung der Vertiefung verbogen, so daß die Haltewirkung zwischen dem Boden- bzw. Deckelteil zusätzlich unterstützt wird.

Fig. 7 stellt eine perspektivische Darstellung des Behältnisses mit aufgesetzten Isolierkörpern dar, wodurch erneut die Kompaktheit ersichtlich ist. Darüber hinaus ist es von Vorteil, daß an zwei sich gegenüberliegenden Seitenträndern der Isolierkörper derart abgekantet ist, daß sich im zusammengefügten Zustand zweier Isolierkörper eine Ausnehmung bildet, die das Öffnen bzw. Trennen der zusammengesetzten Isolierkörpern erleichtert. Vorzugsweise liegt diese Ausnehmung an den Seitenrändern vor, an denen auch die Verriegelungsabschnitte des Deckelteils vorliegen, so daß ein zusätzliches Ausrichten des Behältnisses zum einfachen Öffnen nicht vorgenommen werden muß.

In Fig. 8 ist ein Schnitt des Zwickelbereichs einer weiteren Ausführungsform des Behältnisses gezeigt. Entsprechende Abschnitte und Komponenten sind mit gleichen Bezugszeichen bezeichnet.

Entsprechend der in Fig. 4 gezeigten Ausführungsform ist im Deckelteil 301A eine durchgehende Ausnehmung, insbesondere ein Kreisloch 240 vorgesehen, wobei nun aber eine am Bodenteil angebrachte oder angeformte Noppe 250, vorzugsweise in Form eines Kugelabschnitts bzw. einer Halbkugel in die Ausnehmung 240 eingreift. Ferner ist der obere Dichtungsschenkel 222A verkürzt ausgebildet.

Der untere Schenkel bzw. Dichtungsschenkel 220A ist in einem Bereich nahe des Lochs 240, d.h. im Bereich eines Verriegelungsabschnitts 223, mit einer Lasche 254, die seitlich vorzugsweise waagrecht wegsteht, und mit einem innenseitigen Vorsprung 221 versehen, der mit dem Steg 225 ein Mulde 227 bildet. Ferner ist in den Figuren 8, 10 und 11 erkennbar, daß der Dichtungsschenkel 220A in diesem Bereich mit einer reduzierten Wandstärke WR ausgebildet ist. Dies ist besonders deutlich in den Figuren 10 und 11 erkennbar, die eine Ausnehmung 280 zeigen, deren Lage so gewählt ist, daß der Bereich seitlich des Lochs 240 und seitlich der Lasche 254 erfaßt ist. Dies führt zu einer reduzierten Wandstärke des um den Einfassungsrand 7 herumlaufenden Schenkels, wodurch dieser beim Hochziehen der Lasche 254 nach außen ausweicht, und der Vorsprung 221 den Einfassungsrand 7 freigibt.

Figur 9 zeigt die Ansicht des Deckelteils von oben. Man erkennt, daß an dem Dichtungsschenkel 220A zwei Laschen 254L und 254R angebracht sind, die gegensinnig versetzt hinsichtlich der Löcher 240 in den Zwickelbereichen 242 angeordnet sind.

In Figur 10 ist deutlich zu erkennen, wie der Dichtungschenkel 220A im Bereich des Verriegelungsabschnitts 223 mit Lasche 254 verdünnt mit der reduzierten Wandstärke WR gegenüber der übrigen Wandstärke W ausgebildet ist. Die Wandstärke kann beispielsweise von 3 mm auf 1 mm verringert sein.

In der perspektivischen Darstellung der Figur 11, die den Deckelteil in Überkopflage wiedergibt, ist der Verriegelungsabschnitt 223 mit dem bereichsweise hakenförmig ausgebildeten Vorsprung 221 und der daran nach außen wegstehenden Lasche 254 deutlicher hervorgehoben.

In Fig. 12 ist eine Draufsicht des Deckelteils einer weiteren Ausführungsform gezeigt. Das Deckelteil ist lediglich mit einer Vertiefung 405A ausgebildet und weist somit keinen Zwickelbereich auf. Um dennoch ein einfaches Öffnen des Behältnisses zu erreichen, wird der Steg 425 des H-Querschnittsprofils verbreitert ausgebildet, so daß eine Ausnehmnung 440 bzw. ein Loch in der Nähe des Verriegelungsabschnitts 423 ausgebildet werden kann. Wird - wie in Figur 12 gezeigt - der Steg 425 lediglich entlang einer Seite verbreitert, so kann durch Anbringen von zumindest einem den Einfassungsrand des Bodenteils umfassenden Haken (nicht gezeigt) an der gegenüberliegenden Seite das Behältnis durch eine Kippbewegung geöffnet werden.

Sollte beispielsweise kein Loch im Deckelteil 301A vorgesehen werden, so kann am Einfassungsrand 7 des Bodenteils 301B -wie in Figur 13 gezeigt- eine weitere Lasche 454 angebracht sein. Damit der Verriegelungsabschnitt 223 des Deckelteils 301A (im Schnitt dargestellt) nicht eingeschränkt werden muß, kann die weitere Lasche 454 mit Abstand zum Einfassungsrand 7 angebracht sein, so daß der Vorsprung 221 des Verriegelungsabschnitts 223 weiterhin hinter den Einfassungsrand 7 des Bodenteils 301B greifen kann. Um das Deckelteil 301A verstärkt niederzuhalten, kann die weitere Lasche 454 vorzugsweise auch zwischen zwei Laschen 254 des Verriegelungsabschnitts 223 angeordnet sein. Durch verstärktes Niederhalten des Deckelteils wird auch die Abdichteigenschaft des Behältnisses verbessert.

Man erkennt aus der Darstellung gemäß Figur 8, daß die Kuppe 250 das Maß A zwischen der Oberkante 282 des Deckelteils und der Abstütz-Gegenfläche am Bodenteil reduziert, so daß der Daumen nur noch mit einem verkleinerten Oberflächenabschnitt in das Loch 240 eingeführt werden muß. Die Noppe verhindert so ein unbeabsichtigtes Einklemmen von Fingernagel im Spalt zwischen Deckel- und Bodenteil. Gleichzeitig kann sie zur Grobpositionierung von Deckel- und Bodenteil herangezogen werden.

Die verringerte Wandstärke WR erlaubt ferner, den Einfassungsrand 7 des Bodenteils im Bereich des Verriegelungsabschnitts etwas breiter, d.h. etwas weiter vorstehend auszubilden, wodurch zuverlässig sichergestellt ist, daß die Vorsprünge 221 hinter den Einfassungsrand schnappen. Dies ist insbesondere von Vorteil, wenn Materialien verwendet werden, bei deren Verarbeitung mit Formabweichungen wie z. B. Schwindung gerechnet werden muß.

Erfindungsgemäß ist es möglich, den äußeren Schenkelabschnitt 222A entfallen zu lassen bzw. geringer ausbilden, was allerdings dazu führen kann, daß die Isolierkörper mit einer weiteren Haltvorrichtung versehen sein müssen, damit sie untereinander fixierbar sind. In diesem Fall können die Isolierkörper allerdings nicht identisch hergestellt werden.

Ebenso ist es möglich, daß die außenliegenden Schenkelabschnitte elastisch ausgebildet sind, und der innenliegende Schenkelabschnitt 222A dagegen härter bzw. unelastischer ausgebildet ist. Die Isolierkörper sind zum einen mittels einer Schaumtechnik herstellbar und zum anderen mit Abstandsnoppen versehen, um eine weitere isolierende Luftschicht zwischen dem Boden- bzw. Deckelteil 301A, 301B und dem Isolierkörper herzustellen. Somit ergibt sich eine stabile Gesamteinheit.

Um die Stapelbarkeit der Isolierkörper an sich zu verbessern, ist es möglich, die nicht mit den Ausnehmungen für die Aufnahme der Behältnisse versehene Oberfläche der Isolierkörper an ihren Randbereichen derart auszugestalten, daß diese bei gleichgerichteten, übereinander gestapelten Isolierkörpern eine komplementäre Kontur zu den den Verbindungskörpern aufnehmenden Ausnehmungen aufweisen. Mit dieser Randausgestaltung ist es möglich, mehrere Isolierkörper stabil übereinander zu stapeln, so daß sie eine stabile Einheit bilden.

Als Alternative an der dargestellten Ausführungsform ist es möglich, den Verbindungskörper mit Löchern zu versehen, so daß sich nach dem Spülen kein Spülwasser in dem H-Querschnittsprofil des Verbindungskörpers ansammeln kann. Diese Löcher können vorzugsweise die äußeren Schenkelabschnitte direkt ober- und unterhalb des Querstegs durchqueren und sind insbesondere in den Eckbereichen des Verbindungskörpers vorgesehen.

Damit der Benutzer beim Öffnen des Behälters auf einfache Weise einen Gegenhalt am Verbindungskörper gegenüber dem das Loch durchgreifenden und auf das Bodenteil drückenden Daumen findet, ist es möglich, eine Langlochnut am Außenbereich des Verbindungskörpers vorzusehen, an die sich die zum Öffnen beteiligten restlichen Finger abstützen können.

## Patentansprüche

1. Behältnis für Speisen, insbesondere zum Servieren, Aufbewahren und Transportieren von Speisen, mit zumindest einem Boden- und einem Deckelteil (301A, 301B), die identische und schalenförmige Konturen aufweisen, in denen in fluchtender Gegenüberlage jeweils zumindest eine schalenförmige Vertiefung ausgebildet ist, wobei über einen Einfassungsrand ein randseitiger Abschluß nach außen erfolgt, wobei an das Deckelteil (301A) ein zumindest bereichsweise elastischer, um die Vertiefung geschlossen umlaufender Verbindungskörper (203) dauerhaft angebracht und angeformt ist, mit dem das Boden- und Deckelteil (301A, 301B) zur Schließung des Behältnisses verbindbar sind,
**dadurch gekennzeichnet, daß**
der Verbindungskörper (203) als an das Deckelteil (301A) angeformter Dichtungsring ausgebildet ist und
der Dichtungsring (203A) ein H-Querschnittsprofil (11) aufweist, wobei ein Schenkelabschnitt davon in die Wandung des Deckelteils (301A) übergeht.

2. Behältnis nach Anspruch 1, **dadurch gekennzeichnet, daß** der Einfassungsrand (7) des Bodenteils (301B) zwischen den von dem Deckelteil weggerichteten Schenkelabschnitten (220A, 220B) des H-Querschnittsprofils (11) formschlüssig aufnehmbar ist.

3. Behältnis nach Anspruch 2, **dadurch gekennzeichnet, daß** der innenliegende Schenkelabschnitt (20A) elastischer als der außenliegende Schenkelabschnitt (20B) ist.

4. Behältnis nach Anspruch 3, **dadurch gekennzeichnet, daß** der Dichtungsring (203A) im Bereich der außenliegenden Dichtungsschenkel (220A) einen Verriegelungsabschnitt (223) aufweist.

5. Behältnis nach Anspruch 4, **dadurch gekennzeichnet, daß** der Verriegelungsabschnitt (223) innenseitig einen Vorsprung (221) aufweist, der jeweils mit dem Steg (225) eine Mulde (227) bildet, in der der Einfassungsrand (7) des Bodenteils zur Verriegelung aufnehmbar ist.

6. Behältnis nach einem der Ansprüche 4 oder 5, **dadurch gekennzeichnet, daß** der Verriegelungsabschnitt (223) lediglich an den Teilabschnitten der Seitenränder vorgesehen ist, an denen das Behältnis (1) zum Öffnen anfaßbar ist.

7. Behältnis nach Anspruch 6, **dadurch gekennzeichnet, daß** die den Teilabschnitten gegenüberliegenden Seitenränder Haken aufweisen, die hinter den Einfassungsrand (7) des Bodenteils bringbar sind.

8. Behältnis nach einem der Ansprüche 4 bis 7, **dadurch gekennzeichnet, daß** vorzugsweise im Bereich des Verriegelungsabschnitts (223) im Deckelteil (301A) eine Ausnehmung, vorzugsweise ein Loch (240) vorgesehen ist, das sich bei mehreren Vertiefungen in den Schalen vorzugsweise im randseitigen Zwickel (242) zwischen benachbarten Vertiefungen befindet.

9. Behältnis nach einem der Ansprüche 4 bis 7, **dadurch gekennzeichnet, daß** der Steg (425) des H-Querschnittprofils verbreitert ist und eine Ausnehmung (440), vorzugsweise ein Loch in dem verbreiterten Steg vorgesehen ist.

10. Behältnis nach einem der Ansprüche 8 oder 9, **dadurch gekennzeichnet, daß** das Bodenteil (301B) eine Noppe (250) aufweist, die mit dem Loch (240) des Deckelteils fluchtet und innerhalb diesem bei aufgesetzten Deckelteil zu liegen kommt.

11. Behältnis nach einem der Ansprüche 6 bis 10, **dadurch gekennzeichnet, daß** am Dichtungsschenkel (220A) vorzugsweise im Bereich des zugehörigen Verriegelungsabschnitts eine Lasche (254) vorgesehen ist, die sich nach außen im wesentlichen waagrecht wegerstreckt.

12. Behältnis nach einem der Ansprüche 7 bis 10, **dadurch gekennzeichnet, daß** der Dichtungsschenkel (220A) zwei auf gegenüberliegenden Seiten des Behältnisses liegende Laschen (254) trägt.

13. Behältnis nach Anspruch 12, **dadurch gekennzeichnet, daß** die Laschen (254) auf den beiden Seiten des Behältnisses gegensinnig versetzt zu den zugehörigen Löchern (240) angeordnet sind.

14. Behältnis nach einem der Ansprüche 7 bis 13, **dadurch gekennzeichnet, daß** der Dichtungsschenkel (220A) im Bereich des Verriegelungsabschnitts (223) geschwächt bzw. dünner ausgebildet ist.

15. Behältnis nach einem der Ansprüche 1 bis 5, **dadurch gekennzeichnet, daß** der Verbindungskörper (203) Dichtungsschenkel (220A, 222A) aufweist, deren außenliegende Flächen zumindest abschnittsweise V-förmig zur Vertikalen zulaufen.

16. Behältnis nach einem der Ansprüche 1 bis 15, **dadurch gekennzeichnet, daß** beim Verschließen des Behältnisses (1) die der Vertiefung (5) zugewandten Schenkelabschnitte (220A) zur Vertiefung hin ausgelenkt werden.

17. Behältnis nach einem der Ansprüche 1 bis 16, **dadurch gekennzeichnet, daß** die den Vertiefungen zugewandten Schenkelabschnitte (220B) weicher als die umlaufenden Schenkelabschnitte (220A; 222A) des Dichtungsrings ausgebildet sind.

18. Behältnis nach einem der Ansprüche 1 bis 17, **dadurch gekennzeichnet, daß** zumindest das Bodenteil (301B) aus wiederverwertbarem, kratzfestem und verschleißfreiem Material besteht.

19. Behältnis nach Anspruch 18, **dadurch gekennzeichnet, daß** zumindest das Bodenteil (301B) aus Melamin-Harz besteht.

20. Behältnis nach Anspruch 19, **dadurch gekennzeichnet, daß** zumindest das Bodenteil (301B) aus Porzellan besteht.

21. Behältnis nach einem der Ansprüche 1 bis 20, **dadurch gekennzeichnet, daß** in jedem Behältnisteil zumindest zwei Vertiefungen vorgesehen sind, die durch einen Steg (9) voneinander getrennt sind, der im wesentlichen die gleiche Höhe hat wie der Einfassungsrand (7) und der vorzugsweise oberseitig eine vorbestimmte Mindestbreite (MB) nicht unterschreitet und mit der Vertikalen einen gewissen Mindest-Neigungswinkel (α) einschließt.

22. Behältnis nach einem der Ansprüche 1 bis 21, **dadurch gekennzeichnet, daß** der Dichtungsring (203A) zumindest bereichsweise, vorzugsweise dort, wo die Abdichtung der Vertiefungen erfolgt, aus einem weicheren Werkstoff, wie z.B. aus Silikonkautschuk oder einem Material besteht, das im wesentlichen ein Elastomer, wie z.B. Santoprene enthält, wobei das weichere Material, vorzugsweise in einem Zweikomponenten-Spritzwerkzeug, einstückig an das härtere Material, wie z.B. an ein Polypropylen-Material des übrigen Dichtungsrings bzw. des Deckelteils angeformt wird.

23. Behältnis nach einem der Ansprüche 1 bis 21, **dadurch gekennzeichnet, daß** der Dichtungsring (203A) einstückig und ringförmig geschlossen ausgebildet ist.

24. Behälntis nach einem der Ansprüche 1 bis 23, **dadurch gekennzeichnet, daß** das Deckelteil (301A) transparent ist.

25. Behältnis nach Anspruch 24, **dadurch gekennzeichnet, daß** das Deckelteil (301A) aus Polypropylen bzw. Polyethylen hergestellt ist.

26. Behältnis nach einem der Ansprüche 1 bis 25, **dadurch gekennzeichnet, daß** an die Boden- bzw. Deckelteile (301A, 301B) jeweils zumindest ein Isolierkörper (202A; 202B) anbringbar ist.

27. Behältnis nach Anspruch 26, **dadurch gekennzeichnet, daß** der Isolierkörper (202A; 202B) jeweils das Boden- bzw. Deckelteil (301A; 301B) umfaßt und mit seinen inneren Oberflächen der Kontur des Boden- bzw. Deckelteils (301A; 301B) folgt.

28. Behältnis nach einem der Ansprüche 1 bis 27, **dadurch gekennzeichnet, daß** das Behältnis im geschlossenen Zustand eine durch den Verbindungskörper verlaufende Symmetrieebene hat.

## Claims

1. A receptacle for food, in particular for serving, storing and transporting food, including at least one bottom part and one lid part (301A, 301B) having identical and shell-type contours and each having formed therein in aligned opposition at least one bowl-shaped depression, wherein closing at the edge towards the outside is obtained by means of a rim, with a connecting body (203) which is elastic at least in parts thereof and continuously surrounds the depression being permanently attached to, and molded onto the lid part (301A), the connecting body enabling connection of the bottom and lid parts (301A, 301B) to each other for closing the receptacle,
**characterised in that**
the connecting body (203) has the form of a seal ring molded onto the lid part (301A), and
the seal ring (203A) has a profile (11) of H-shaped cross-section, with a leg portion thereof joining into the wall of the lid part (301A).

2. The receptacle according to claim 1, **characterised in that** the rim (7) of the bottom part (301B) can be received in positive fit between the leg portions (220A, 220B) of the profile (11) of H-shaped cross-section which are oriented away from the lid part.

3. The receptacle according to claim 2, **characterised in that** the inner leg portion (20A) has a higher elasticity in comparison with the outer leg portion (20B).

4. The receptacle according to claim 3, **characterised in that** the seal ring (203A) comprises a latching portion (223) in the range of the outer sealing legs (220A).

5. The receptacle according to claim 4, **characterised in that** the latching portion (223) comprises on the inner side a projection (221) forming a respective concavity (227) with the web (225), in which concavity the rim (7) of the bottom part can be received for latching.

6. The receptacle according to one of claims 4 or 5, **characterised in that** the latching portion (223) is provided only on those partial sections of the lateral edges at which the receptacle (1) may be handled for opening.

7. The receptacle according to claim 6, **characterised in that** the lateral edges located opposite the partial sections include hooks which may be taken around the rim (7) of the bottom part.

8. The receptacle according to one of claims 4 to 7, **characterised in that** a recess, preferably an opening (240), is provided in the lid part (301A), preferably in the range of the latching portion (223) thereof, with the opening preferably being located in the rim-side gusset (242) between adjacent depressions in a case where the shells include a plurality of depressions.

9. The receptacle according to one of claims 4 to 7, **characterised in that** the web (425) of the profile of H-shaped cross-section is widened and a recess (440), preferably an opening, is provided in the widened web.

10. The receptacle according to one of claims 8 or 9, **characterised in that** the bottom part (301B) includes a protuberance (250) which is aligned with the opening (240) of the lid part and comes to lie within the latter when the lid part is in place.

11. The receptacle according to one of claims 6 to 10, **characterised in that** on the sealing leg (220A), preferably in the range of the associated latching portion, a tab (254) is provided which extends away substantially horizontally in an outwardly direction.

12. The receptacle according to one of claims 7 to 10, **characterised in that** the sealing leg (220A) carries two tabs (254) which are positioned on opposite sides of the receptacle.

13. The receptacle according to claim 12, **characterised in that** the tabs (254) are located on both sides of the receptacle and off-set in opposite directions relative to the associated openings (240).

14. The receptacle according to one of claims 7 to 13, **characterised in that** the sealing leg (220A) is formed such as to be weakened, or have a smaller thickness, in the range of the latching portion (223).

15. The receptacle according to one of claims 1 to 5, **characterised in that** the connecting body (203) comprises sealing legs (220A, 222A) whose external surfaces at least in portions extend such as to form a V-shape with the vertical.

16. The receptacle according to one of claims 1 to 15, **characterised in that** upon closing the receptacle (1), those leg portions (220A) facing the depression (5) are displaced towards the depression.

17. The receptacle according to one of claims 1 to 16, **characterised in that** those leg portions (220B) facing the depressions are softer than the surrounding leg portions (220A; 222A) of the seal ring.

18. The receptacle according to one of claims 1 to 17, **characterised in that** at least the bottom part (301B) consists of recyclable, scratch-resistant and wear-resistant material.

19. The receptacle according to claim 18, **characterised in that** at least the bottom part (301B) consists of melamine resin.

20. The receptacle according to claim 19, **characterised in that** at least the bottom part (301B) consists of porcelain.

21. The receptacle according to one of claims 1 to 20, **characterised in that** in each receptacle part at least two depressions are provided which are separated by a web (9) substantially arranged on the same height as the rim (7) and, preferably on the top side, having a width which is not less than a predetermined minimum width (MB) and forming a specific minimum inclination angle (a) with the vertical.

22. The receptacle according to one of claims 1 to 21, **characterised in that** the seal ring (203A) at least in areas, preferably where sealing of the depressions is effected, consists of a softer material such as e.g. silicone rubber or a material essentially containing an elastomer, such as e.g. santoprene, with the softer material being integrally molded, preferably in a two-component injection tool, onto the harder material such as e.g. onto a polypropylene material of the remainder of the seal ring or of the lid part.

23. The receptacle according to one of claims 1 to 21, **characterised in that** the seal ring (203A) is formed integrally and as a continuous ring.

24. The receptacle according to one of claims 1 to 23, **characterised in that** the lid part (301A) is transparent.

25. The receptacle according to claim 24, **characterised in that** the lid part (301A) is produced of polypropylene or polyethylene.

26. The receptacle according to one of claims 1 to 25, **characterised in that** to at least one of the bottom and lid parts (301A, 301B) a respective insulating body (202A; 202B) may be attached.

27. The receptacle according to claim 26, **characterised in that** the insulating body (202A; 202B) encompasses the respective bottom or lid part (301A; 301B), with its inner surfaces matching the contour of the bottom or lid part (301A; 301B).

28. The receptacle according to one of claims 1 to 27, **characterised in that** the receptacle has a plane of symmetry extending through the connecting body in the closed condition.

## Revendications

1. Récipient pour des aliments, notamment pour servir, conserver et transporter des aliments, comportant au moins une partie de fond et une partie de couvercle (301A, 301B) qui présentent des contours identiques en forme de barquette, dans chacune desquelles au moins un enfoncement en forme de barquette est prévu en position se faisant face et alignée, un bord de délimitation extérieure étant formé par un bord d'encardrement, la partie de couvercle (301A) étant pourvue d'un corps de raccordement (203) autour de l'enfoncement fermé sur tout le pourtour, qui est du moins partiellement élastique et placé durablement et formé d'une pièce, moyennant lequel la partie de fond et la partie de couvercle (301A, 301B) peuvent être raccordées pour fermer le récipient,
**caractérisé en ce que**
le corps de raccordement (203) est formé comme rondelle d'étanchéité formée d'une pièce sur la partie de couvercle (301A) et
que la rondelle d'étanchéité (203A) présente un profilé à coupe transversale en H (11) dont une section de branche forme une transition vas la paroi de la partie de couvercle (301A).

2. Récipient selon la revendication 1, caractérisé en ce que le bord d'encardrement (7) de la partie de fond (301B) peut être reçu en engagement positif dans les sections de branches (220A, 220B) du profilé à coupe transversale en H (11) détournées de la partie de couvercle.

3. Récipient selon la revendication 2, caractérisé en ce que le section de branche se trouvant à l'intérieur (20A) est plus élastique que la section de branche se trouvant à l'extérieur (20B).

4. Récipient selon le revendication 3, caractérisé en ce que le rondelle d'étanchéité (203A) présente une section de verrouillage (223) dans la zone des branches d'étanchéité se trouvant à l'extérieur (220A).

5. Récipient selon le revendication 4, caractérisé en ce que la section de verrouillage (223) présente côté intérieur une projection (221) qui forme avec la traverse (225) un creux (227) dans lequel peut être reçu le bord d'encadrement (7) de la partie de fond.

6. Récipient selon l'une quelconque des revendications 4 ou 5, caractérisé en ce que la section de verrouillage (223) est prévue seulement aux sections partielles des bords latéraux, auxquelles le récipient (1) peut être pris en main pour être ouvert.

7. Récipient selon la revendication 6, caractérisé eu ce que les bords latéraux opposés aux sections partielles présentent des crochets, qui peuvent être amenés derrière le bord d'encadrement (7) de la partie de fond.

8. Récipient selon l'une quelconque des revendications 4 à 7, caractérisé en ce que de préférence dans la zone de la section de verrouillage (223) dans la partie de couvercle (301A) une échancrure, de préférence un trou (240) est prévu qui se trouve, si les barquettes présentent plusieurs enfoncements, de préférence dans le gousset (242) côté bord entre enfoncements voisins.

9. Récipient selon l'une quelconque des revendications 4 à 7, caractérisé en ce que la traverse (425) du profilé à coupe transversale en forme de H est élargie et qu'une échancrure (440), de préférence un trou est prévu dans la traverse élargie.

10. Récipient selon l'une quelconque des revendications 8 ou 9, caractérisé en ce que la partie de fond (301B) présente une élévation (250) qui est alignée sur le trou (240) de la partie de couvercle et qui vient à reposer à l'intérieur de celui-ci lorsque le partie de couvercle est placée.

11. Récipient selon l'une quelconque des revendications 6 à 10, caractérisé en ce qu'une bride est prévue sur la branche d'étanchéité (220A) de préférence dans la zone de la section de verrouillage associée, qui se projette vers l'extérieur substantiellement en sens horizontal.

12. Récipient selon l'une quelconque des revendications 7 à 10, caractérisé en ce que la branche d'étanchéité (220A) porte deux brides se trouvant sur des côtés opposés du récipient.

13. Récipient selon la revendication 12, caractérisé en ce que les brides (254) sont décalées en sens contraire par rapport aux trous associés (240) sur les deux côtés du récipient.

14. Récipient selon l'une quelconque des revendications 7 à 13, caractérisé en ce que la branche d'étanchéité (220A) est plus faible ou plus mince dans la zone de la section de verrouillage (223).

15. Récipient selon l'une quelconque des revendication 1 à 5, caractérisé en ce que le corps de raccordement (203) présente des branches d'étanchéité (220A, 222A) dont les surfaces se trouvant à l'extérieur se rapprochent du moins sur certaines sections en forme de V par rapport à la verticale.

16. Récipient selon l'une quelconque des revendications 1 à 15, caractérisé en ce qu'en verrouillant le récipient (1) les sections de branche (220A) dirigées vers l'enfoncement (5) sont déviées vers l'enfoncement.

17. Récipient selon l'une quelconque des revendications 1 à 16, caractérisé en ce que les sections de branche (220B) dirigées vers les enfoncements sont plus molles que les sections de branche de pourtour (220A; 222A) de la rondelle d'étanchéité.

18. Récipient selon l'une quelconque des revendications 1 à 17, caractérisé en ce qu'au moins la partie de fond (301B) consiste en un matériau recyclable résistant aux égratignures et inusable.

19. Récipient selon la revendication 19, caractérisé en ce qu'au moins la partie de fond (301B) consiste en résine de mélamine.

20. Récipient selon la revendication 19, caractérisé en ce qu'au moins la partie de fond (301B) consiste en porcelaine.

21. Récipient selon l'une quelconque des revendications 1 à 20, caractérisé en ce que dans chaque partie de récipient au moins deux enfoncements sont prévus qui sont séparés l'un de l'autre par une traverse (9) qui présente substantiellement la même hauteur que le bord d'encadrement (7) et qui de préférence ne dépasse pas côté supérieur une largeur minimale prédéterminée (MB) et qui renferme un certain angle d'inclinaison minimal (α) avec la verticale.

22. Récipient selon l'une quelconque des revendications 1 à 21, caractérisé en ce que la rondelle d'étanchéité (203A) consiste du moins par zones en un matériau plus mou, de préférence là où les enfoncements sont rendus étanches, comme par exemple en caoutchouc de silicone ou en un matériau qui contient principalement un élastomère tel que par exemple des santoprènes, le matériau plus mou étant formé de préférence dans un moule à injection à deux composants, d'une pièce sur le matériau plus dur tel qu'un matériau de polypropylène dont est fait le reste de la rondelle d'étanchéité ou de la partie de couvercle.

23. Récipient selon l'une quelconque des revendications 1 à 21, caractérisé en ce que la rondelle d'étanchéité (203A) est formée fermée d'une pièce et de forme annulaire.

24. Récipient selon l'une quelconque des revendications 1 à 23, caractérisé en ce que la partie de couvercle (301A) est transparente.

25. Récipient selon la revendication 24, caractérisé en ce que le partie de couvercle (301A) est fabriquée en polypropylène ou en polyéthylène.

26. Récipient selon l'une quelconque des revendications 1 à 25, caractérisé en ce qu'au moins un corps d'isolation (202A; 202B) peut être monté à chacune des parties de fond ou de couvercle (301A, 301B).

27. Récipient selon la revendication 26, caractérisé en ce que le corps d'isolation (202A; 202b) encercle chaque partie de fond et de couvercle (301A, 301B) et épouse par ses surfaces intérieures les contours des parties de fond ou de couvercle (301A, 301B).

28. Récipient selon l'une quelconque des revendications 1 à 27, caractérisé en ce que le récipient présente un plan symétrique s'étendant à travers le corps de raccordement à l'état fermé.
